# EUROPÄISCHE PATENTSCHRIFT

(11) **EP 0 070 047 B1**
(45) Veröffentlichungstag und Bekanntmachung des Hinweises auf die Patenterteilung: **11.09.1985**
(21) Anmeldenummer: 82200541.9
(22) Anmeldetag: 06.05.1982
(51) Int. Cl.: F01D 17/24, F01K 13/02

(54) **Einrichtung zur Leistungsbestimmung einer Turbogruppe während Netzstörungen**
Apparatus for determining the power of a turbo group during line derangements
Dispositif de détermination de la puissance d'un groupe turbo pendant des dérangements du réseau

(30) Priorität: 13.07.1981 CH 4565/81
(43) Veröffentlichungstag der Anmeldung: 19.01.1983
(73) Patentinhaber: BBC Aktiengesellschaft Brown, Boveri & Cie., CH-5401 Baden (CH)
(72) Erfinder: Skala, Karel, Dr. Dipl.-Ing., CH-5200 Windisch (CH)

## Beschreibung

Die vorliegende Erfindung betrifft eine Einrichtung zur Leistungsbestimmung einer Turbogruppe während Netzstörungen.

Bei Störfällen in einem von einer Turbogruppe gespeisten elektrischen Netz ist es wünschenswert, daß während der Dauer der Störung die mechanische Leistung festgestellt und dem neuen Lastzustand möglichst schnell angepaßt wird. Denn das Signal der für den normalen, ungestörten Betrieb vorgesehenen Meßgeräte für die elektrische Leistung des Generators wird beim Auftreten einer solchen Störung wegen der damit verbundenen starken, unkontrollierten Schwingungen unbrauchbar. Es dauert einige Zeit, bis diese Schwingungen abgeklungen sind. Aus diesem Grunde war es bisher nicht möglich, während der Störung und einer gewissen Zeit danach die Leistungsregelung aufrechtzuerhalten.

Es sind zwar Dampfturbinenregelungen bekannt, die für einen raschen und schwingungsfreien Übergang zwischen verschiedenen stationären Betriebszuständen nach Auftreten von stoßartigen Störungen, z. B. durch Lastsprünge im Netz eines mit derTurbine gekuppelten elektrischen Generators, sorgen sollen. Eine solche Regelung ist beispielsweise in der DE-A-2 812 820 beschrieben. Dabei wird ein vom Zwischenüberhitzer abgeleitetes Dampfdrucksignal dem Drehzahlsignal überlagert, wodurch eine Unterschwingung der geregelten Drehzahl eliminiert wird, die im Inselbetrieb nach einer Entlastung auftreten kann.

Bei einer aus der CH-A-371 463 bekannten Regelung einer Dampfturbogruppe wird bei einem Lastsprung eine Abnahme der Drehzahl durch den Drehzahlregler erst zugelassen, wenn der Dampfdruck im Dampferzeuger unter einen bestimmten voreinstellbaren Wert absinkt.

Die GB-A-1 267 590 beschreibt eine Regelung einer Dampfturbogruppe welche die Regelung der Turbinendrehzahl, eines Entnahmedrucks und des Ausgangsdrucks erlaubt, wobei aber jeweils nur zwei der genannten Größen veränderbar sind, wenn die dritte konstant bleiben soll. Die Größe, die konstant gehalten werden soll, wird jeweils durch eine Schalteinrichtung in den Regelkreis einbezogen.

Bei keiner dieser Regeleinrichtungen ist es jedoch möglich, während der Dauer einer Störung im elektrischen Netz die mechanische Leistung als Regelgröße festzustellen, um den erforderlichen Regeleingriff auslösen zu können.

Es besteht daher ein Bedürfnis nach einer Einrichtung, die imstande ist, in einem solchen Störungsfalle die Leistung der Turbogruppe dem neuen Lastbedarf im Netz möglichst schnell anzupassen.

Die vorliegende, im Patentanspruch 1 definierte Erfindung beschreibt eine Einrichtung, die bei einem solchen Störungsfall die Leistungsregelung der Turbogruppe unverzüglich übernehmen kann.

Die Erfindung wird im folgenden unter Bezugnahme auf zwei in den Zeichnungen schematisch dargestellte Varianten der Einrichtung für eine Verwendung bei Dampfturbogruppen näher beschrieben. In der Zeichnung stellen dar:
Fig. 1 eine Dampfturbogruppe mit den Druckmeßstellen,
Fig. 2 die Funktionsverknüpfung der einzelnen für die Erzeugung eines Regelsignals erforderlichen Komponenten einer erfindungsgemäßen Einrichtung,
Fig. 3 den Regelkreis der Einrichtung, und
Fig. 4 die Funktionsverknüpfung der Komponenten für eine gegenüber der Ausführung nach Fig. 2 einfacher aufgebaute Einrichtung gemäß der Erfindung.

Die Leistungsmessung beruht bei der gegenständlichen Einrichtung auf der Feststellung der Werte von Zustandsgrößen des Arbeitsmittels, bei den zwei zu beschreibenden Ausführungen also des Dampfes.

Die einfachste Methode, die bei der Einrichtung nach Fig. 4 angewandt wird, besteht darin, die momentane mechanische Leistung P(t) der Turbogruppe allein aufgrund der Dampfdrücke zu bestimmen. Die Anzapfdrücke p_{1,1}, p_{2,i}, P_{1,i+1}, P_{2,i+1} usw., siehe hierzu Fig.1, jeweils vor und hinter einem Turbinenteil, erlauben mit Hilfe des Dampfkegelgesetzes Qᵢ(pᵢ) die Berechnung der Dampfflüsse Q_{;}(t) und damit in erster Näherung der Leistung Pᵢ(Qᵢ). Unter Turbinenteil ist ein Abschnitt der Turbine zwischen zwei Entnahmestellen für die Messung der Dampfdrücke p_{1,i}, p_{2.i} usw. zu verstehen.

In den Fällen, in denen beide Ventilgruppen, d. h., die Einlaß- und die Abfangventile, in eine Drosselposition geführt werden, ist, falls eine höhere Genauigkeit gefordert wird, zu berücksichtigen, daß in den einzelnen Turbinenstufen, besonders vor den Abfangventilen, andere Druckverhältnisse herrschen als während eines üblichen Regelvorganges, bei dem nur die Einlaßventile drosseln, die Abfangventile also nicht betätigt werden.

Für den vorerwähnten Fall dient zur Leistungsbestimmung die Beziehung

Darin ist Δ hᵢ(t) die momentane Enthalpiedifferenz bei polytropischer Expansion und P_{i,Verl} die Verlustleistung des betreffenden Turbinenteils.

Die momentane Enthalpiedifferenz d h,(t) ist meßtechnisch schwierig zu bestimmen und würde auch die Messung der Dampftemperaturen erfordern. Als praktischer Ausweg bietet sich daher eine Approximation für den Momentanwert von .A hᵢ(t) an. Für einen technisch vernünftig großen Bereich in der Nähe des Ausgangszustandes, der durch den Index IC = Initial Condition gekennzeichnet wird, hat sich die hotulloslolll

Dieser Ausdruck wird im folgenden als (Δ hᵢ/Δ h_{i,lC})_{Appr} bezeichnet.

Unter einem mit dem Index IC gekennzeichneten Zustand ist ein Bezugszustand zu verstehen, von dem die Werte aller maßgeblichen Zustandsgrößen genau bekannt sind, z. B. der Beharrungszustand bei 100% Last.

Die Exponenten e_{1,i} und e_{2,i} von (2) werden durch ein Optimierungsverfahren mittels Rechner bestimmt. Für einen konkreten Fall ist beispielsweise e_{1,i} = 0,71 und e_{2,i} = 0,28.

Die Verlustleistung P_{i,Verl} faßt die Austritts-, Ventilations- und Reibungsverluste zusammen. Sie kann ohne nennenswerte Beeinträchtigung der Genauigkeit durch eine Konstante approximiert werden.

Mit den vorstehenden Annahmen kann die Leistung eines Turbinenteils folgendermaßen ausgedrückt werden.

Die Auswertung dieser Beziehung erfolgt durch die in Fig. 2 dargestellte Einrichtung zur Ausführung der durch die Beziehung (3) ausgedrückten Berechnungsschritte. Die Komponenten dieser Einrichtungen sind handelsübliche Produkte aus dem Gebiet der elektronischen Regelung, wobei es sich sowohl um Analog- als auch um Analog-Digital-Analog-Geräte handeln kann.

Da nur die Dampfdrücke p_{1,i}, p_{2,i} usw. gemessen werden, sollen diese als die einzigen veränderlichen Werte bei der Verarbeitung der Beziehung (3) zu Regelsignalen verwendet werden. Die Beziehung (3) ist demnach so umzuformen, daß in ihr die Leistung als Funktion der einzigen Veränderlichen p_{1,i}, p_{2,i}, ... usw. erscheint. Dies geschieht durch folgende Substitutionen:
Unter Verwendung von (folgt aus dem Dampfkegelgesetz) und folgt durch Verhältnisbildung für

Die für den Turbinenteil i spezifische, praktisch über den ganzen Leistungsbereich gültige Konstante K_{;} fällt dabei heraus.

Aus (2) folgt:

Die Gleichung (3) erhält demnach als Funktion von pᵢ die Form:

Die konstanten Glieder dieser Gleichung können zu der in Fig. 2 angegebenen Konstanten Cᵢ zusammengezogen werden:

Setzt man die Verlustleistung P_{i,Verl} = bᵢ. so reduziert sich (3) auf

Die Auswertung dieser Beziehungen für alle n Turbinenteile i, i + 1, ... n zur Gewinnung eines Regelsignals für die Leistung P der ganzen Dampfturbogruppe kann durch die in Fig. 2 als Blockschema dargestellte Einrichtung, bestehend aus n Schaltungen von Rechenoperationselementen 1 bis 16, erfolgen. Die von diesen Elementen jeweils auszuführenden Operationen sind durch die in die Elemente eingetragenen Operationssymbole angedeutet.

Das erste Glied von (6) wird auf bekannte Weise durch Zerlegung des Radikanden in und Bildung der Summe bzw. Differenz von p_{1,i} und p_{2,i} in summenbildenden Elementen, d. h., in einem Addierer 1 und in einem Subtrahierer 2, Multiplikation derselben in einem Multiplizierer und Ziehen der Wurzel in einem Radizierer 4 berechnet. Weiter folgt in einem Multiplizierer 6 die Multiplikation dieses Wertes mit der von einem Festwertspeicher 5 gelieferten Konstanten Cᵢ, eine Multiplikation mit der vom Substrahierer 2 gelieferten Differenz (p_{1,i}- p_{2,i}) in einem Multiplizierer 7, Multiplikationen mit und in Multiplizierern 8 bzw. 9, welche Faktoren diesen Multiplizierern über mit p_{1,i} und p_{2,i} gespeiste Inverter 10 bzw. 11 sowie Potenzierer 12 bzw. 13 zugeführt werden. Dieses Ergebnis wird im Subtrahierer 14 um den Wert der Verlustleistung, d. h., um die von einem zweiten Festwertspeicher 15 gelieferte Konstante bᵢ vermindert und schließlich wird in einem Addierer 16 das Reglersignal P aus der Summe aller von den n Schaltungen gelieferten Werte Pᵢ gebildet.

Fig. 3 zeigt in einem Blockschema den Regelkreis einer Dampfturbogruppe 17 mit der erfindungsgemäßen Einrichtung 18. Es ist dabei angenommen, daß die Entnahme der Dampfdrücke an zwei Turbinenteilen erfolgt, wobei die Druckentnahmeleitung 19 für den Druck p_{1,1}, die Druckentnahmeleitung 20 für den Druck p_{2,1} und gleichzeitig für den Druck p_{1,2}, der gleich p_{2,1} ist, siehe hierzu Fig. 1, und die Druckentnahmeleitung 21 für den Druck p_{2,2} vorgesehen ist. Der Generator 22 speist im normalen, ordnungsgemäßen Betriebszustand über eine Signalleitung 23 und ein Umschaltrelais 24 einen Leistungsregler 25 mit dem Momentanwert der elektrischen Last. Die Regelsignale des Leistungsreglers 25 gelangen zu den Stellorganen der Regelventilgruppe 26, welche die Dampfzufuhr in die Turbogruppe 17 dem jeweiligen Bedarf anpassen. Dies ist der Betrieb bei ungestörtem Netz, bei dem sich das Kontaktelement 27 des Umschaltrelais 24 in der strichliert gezeichneten Stellung (27) befindet.

Beim Auftreten einer Netzstörung bewirkt das vom Generator kommende Störsignal ein Umschalten des Kontaktelementes in die voll gezeichnete Stellung 27 und es tritt dann die Regelung mit der erfindungsgemäßen Einrichtung 18 in Funktion.

Fig. 4 zeigt das Schema einer vereinfachten Ausführung der Einrichtung, wobei die Änderung der momentanen Enthalpiedifferenz für die Erzeugung des Ausgangssignals vernachlässigt wird. Die Abfolge der Berechnungsschritte ist analog jener bei der Einrichtung nach Fig. 2 und die auszuwertende Beziehung für einen Turbinenteil i lautet wie folgt: worin b, = P_{i,,Verl} ist.

Zur Gleichung (7) und zur Konstanten C_{;} gelangt man aus dem Kegelgesetz mit Qᵢ = Fluß im Turbinenteil i. Für die Leistung ist zu setzen da die Nutzleistung linear mit dem Fluß Q zunimmt. Die Konstante Cᵢ ergibt sich bei konstant angenommener Verlustleistung P_{i,Verl} wie im ersten Fall aus Pᵢ/P_{i,lC}, wobei P_{i,lC} die Leistung bei einem Betriebszustand IC, beispielsweise Vollast, ist, bei dem die Konstanten aᵢ, K, leicht ermittelt werden können. Da diese zwei Konstanten für den ganzen interessierenden Betriebsbereich gelten, gilt für einen beliebigen Zustand: und für einen Vergleichszustand IC:

Daraus folgt und und aus folgt nach Umformungen für die Leistung eines Turbinenteils i: woraus man Cᵢ erhält.

Der Regelkreis entspricht dem in Fig. 3 dargestellten. Die Anzapfung für die Messung der Drücke geschieht zweckmäßig an den aus betrieblichen Gründen am Anfang und Ende der Turbinenteile von Haus aus vorhandenen Anzapfleitungen.

## Patentansprüche

1. Einrichtung zur Leistungsbestimmung einer Turbogruppe während Netzstörungen, wobei die Turbogruppe in n Turbinenteile unterteilt ist, an deren Anfang und Ende jeweils je eine, im allgemeinen für die Betriebsüberwachung dienende Druckmeßstelle für den Arbeitsmitteldruck vorgesehen ist, und die Einrichtung folgende Teile aufweist: einen Regler (25) und Regelorgane (26) zur Leistungsregelung im normalen, ungestörten Betrieb, ein durch die Störung ausgelöstes Signal betätigbares Umschaltrelais (24), das dazu bestimmt ist, die Einrichtung (18) im Störungsfalle zu aktivieren, Drucksignalleitungen (19, 20, 21 die dazu bestimmt sind, von den genannten Druckmeßstellen der Turbogruppe beaufschlagt zu werden, sowie n Gruppen von Rechnerelementen, deren jede je einem der n Turbinenteile zugeordnet ist, wobei die Rechnerelemente (1-16; 28-36) jeder Gruppe so beschaffen sind, daß sie die von den Drucksignalleitungen (19, 20, 21) gelieferten Drücke p_{1,i}, p_{2,i}, p_{1,i+} p_{2.i+1},... p_{1,n}, p_{2,n}) als Eingangsgrößen zu einem die momentane Leistung Pᵢ(t) eines Turbinenteils (i) im Störfall repräsentierenden Ausgangssignal verarbeiten, und wobei ein Addierer (16; 36) vorgesehen ist, der die Ausgangssignale Pᵢ(t) zu einem resultierenden, die momentane Gesamtleistung P(t) der Turbogruppe repräsentierenden Ausgangssignal zusammenfaßt, das dazu bestimmt ist, dem Regler (25) der Turbogruppe (17) zur Ausführung der Regelung während der Dauer des Störfalles zugeführt zu werden.

2. Einrichtung nach Anspruch 1, dadurch gekennzeichnet, daß die Rechnerelemente (1-16) der n Gruppen jeweils zur Auswertung der Funktion ausgelegt sind, worin p_{1,i} und p_{2,i} die Drücke am Anfang bzw. am Ende des i-ten Turbinenteils e₁,ᵢ und e₂,ᵢ durch ein Optimierungsverfahren ermittelte Exponenten für den Anfang bzw. das Ende des i-ten Turbinenteils, die Konstante mit mit Δ h_{i,lc}= Enthalpiedifferenz im Turbinenteil i und die Konstante b; die Verlustleistung P_{i,Verl} des Turbinenteils i sowie der Index IC den Wert der betreffenden Größe bei einem stationären, als Bezug dienenden Betriebszustand, z. B. Vollast, bedeuten.

3. Einrichtung nach Anspruch 1, dadurch gekennzeichnet, daß die Rechnerelemente (28-36) der n Gruppen jeweils zur Auswertung der Funktion ausgelegt sind, worin p_{1,i} und p_{2,i} die Drücke am Anfang bzw. am Ende des i-ten Turbinenteils, die Konstante und die Konstante bᵢ die Verlustleistung P_{i,Verl} des Turbinenteils i sowie der Index IC den Wert der betreffenden Größe bei einem stationären, als Bezug dienenden Betriebszustand, z. B. Vollast, bedeuten.

## Claims

1. Device for determining the power of a turbine group during grid disturbances, in which the turbine group is sub-divided into n turbine parts, at the beginning and end of each of which one working medium pressure measuring station is provided for general operational monitoring, the device comprising the following parts: a controller (25) and a control unit (26) for power control in normal, undisturbed operation, a switch-over relay (24) which can be actuated by the signal initiated by the disturbance and is intended to activate the device (18) in case of disturbance, pressure signal lines (19, 20, 21), which are intended to be admitted by the turbine group pressure measurement stations already mentioned, and n groups of computer elements, of which each one is allocated to one one of the n turbine parts, the computer elements (1-16; 28-36) of each group being of such a nature that they process the pressures (p_{1,i}, p_{2,i}, p_{1,i+1}. p_{2.i+1},... p_{1,n}, p_{2,n}) received from the pressure signal lines (19, 20, 21) - as input quantities - into an output signal representing the instantaneous power pi(t) of a turbine part (i) in the case of disturbance, and in which an adder (16; 36) is provided, which adder combines the output signals pi(t) to give a resulting output signal representing the instantaneous total power p(t) of the turbine group, which output signal is intended to be supplied to the controller (25) of the turbine group (17) for carrying out the control during the duration of the disturbance.

2. Device according to Claim 1, characterised in that the computer elements (1-16) of the n groups are each designed to analyse the function where p_{1,i} and p_{2,i} mean the pressures at the beginning and at the end of the i^{th} turbine part, e_{1,i} and e_{2,i} mean the exponents determined by an optimisation process for the beginning and the end of the i^{th} turbine part, the constants where where Δ h_{i,ic} = the enthalpy difference in the turbine part i and the constants bᵢ mean the lost power P_{i,loss} of the turbine part i and the index IC means the value of the quantity concerned at a steady state operating condition used as the reference condition, for example full load.

3. Device according to claim 1, characterised in that the computer elements (28-36) of the n groups are each designed for analysing the function where p_{1,i} and _{P2},ᵢ mean the pressures at the beginning and the end of the i^{th} turbine part, the constants and the constant b; means the lost power P_{i,loss} of the turbine part i and the index IC means the value of the quantity concerned during a steady state operating condition used as the reference condition, for example full load.

## Revendications

1. Dispositif de détermination de la puissance d'un groupe turbo pendant des perturbations du réseau, dans lequel le groupe turbo est subdivisé en n éléments de turbine, à l'entrée et à la sortie de chacun desquels il est prévu un point de mesure de la pression du fluide de travail, servant en général pour le contrôle du fonctionnement, et dans lequel le dispositif comprend les éléments suivants: un régulateur (25) et des organes de réglage (26) pour la régulation de la puissance au cours du fonctionnement normal non perturbé, un relais commutateur (24) actionnable par un signal émis par la perturbation et qui est destiné à activer le dispositif (18) en cas de perturbation, des conducteurs de signaux de pression (19, 20, 21) qui sont destinés à recevoir des signaux à partir des points précités de mesure de ta pression dans le groupe turbo, ainsi que n groupes d'éléments de calculateur, dont chacun est associé à un dos n éléments de turbine, les éléments de calculateur (1-16; 28-36) de chaque groupe étant constitués de telle façon qu'ils transforment les pressions (p_{1,i},p_{2,i}, p_{1,i+1},p_{2,i+1},... p_{1.n},p_{2,n}) qui sont leurs grandeurs d'entrée, en un signal de sortie représentatif de la puissance instantanée Pᵢ(t) d'un élément de turbine (i) en cas de perturbation, et un additionneur (16; 36) étant prévu pour rassembler les signaux de sortie Pᵢ(t) en un seul signal de sortie résultant, représentatif de la puissance instantanée globale P(t) du groupe turbo, ce signal étant destiné à être appliqué au régulateur (25) du groupe turbo (17) pour assurer la régulation pendant la durée de la perturbation.

2. Dispositif suivant la revendication 1, caractérisé en ce que les éléments de calculateur (1-16) des n groupes sont chacun agencés pour permettre l'exploitation de la fonction dans laquelle p_{1,i} et p_{2,i} représentent les pressions à l'entrée, respectivement à la sortie de l'élément de turbine (i), e_{1,i} et e_{2,i} les exposants, déterminés par une opération d'optimisation, correspondant à l'entrée, respectivement à la sortie de l'élément de turbine (i), la constante avec avec Δ h_{i,lc}= différence d'enthalpie dans l'élément de turbine (i), la constante bᵢ les pertes de puissance P_{i,Verl} dans l'élément de turbine (i) et l'indice IC la valeur de la grandeur considérée correspondant à un état de fonctionnement stationnaire pris comme référence, par exemple la pleine charge.

3. Dispositif suivant la revendication 1, caractérisé en ce que les éléments de calculateur (28-36) des n groupes sont chacun agencés pour permettre l'exploitation de la fonction dans laquelle p_{1,i} et p_{2,i} représentent les pressions à l'entrée, respectivement à la sortie de l'élément de turbine (i), la constante la constante b, les pertes de puissance P_{i,Verl} dans l'élément de turbine (i) et l'indice IC la valeur de la grandeur considérée correspondant à un état de fonctionnement stationnaire pris comme référence, par exemple la pleine charge.
